# EUROPÄISCHE PATENTANMELDUNG

(11) **EP 4 506 565 A1**
(43) Veröffentlichungstag der Anmeldung: **12.02.2025**
(21) Anmeldenummer: 24192834.0
(22) Anmeldetag: 05.08.2024
(51) Int. Cl.: F04B 17/03, F04B 25/00, F04B 27/00, F04B 39/12, F04B 37/12, F04B 37/18

(54) **KÄLTEMITTELVERDICHTEREINHEIT**

(30) Priorität: 08.08.2023 DE 102023121141; 17.08.2023 DE 102023122080
(71) Anmelder: BITZER Kühlmaschinenbau GmbH, 71065 Sindelfingen (DE)
(72) Erfinder: Friedrich, Axel, 04159 Leipzig (DE); Becker, Andreas, 06116 Halle (DE); Mannewitz, Dirk, 04229 Leipzig (DE)
(74) Vertreter: Hoeger, Stellrecht & Partner Patentanwälte mbB

(57) **Zusammenfassung**

Um eine Kältemittelverdichtereinheit möglichst leicht und kompakt aufzubauen, so dass diese als transkritische CO2 Verdichter eingesetzt werden können, wird vorgeschlagen, dass der Zylinderkopf aus einem Eisen umfassenden Gussmaterial hergestellt ist und dass die Gehäusehülse, der Verdichtergehäuseabschnitt und ein die Zylinder aufnehmender Zylindergehäuseblock sowie der Motorgehäuseabschnitt ein einstückiges Teil, insbesondere aus Leichtbaumaterial, bilden.

## Beschreibung

Die Erfindung betrifft eine Kältemittelverdichtereinheit, umfassend ein Gehäuse mit einer endseitig verschlossenen Gehäusehülse, wobei die Gehäusehülse einen Verdichtergehäuseabschnitt umfasst, in welchem mindestens zwei Zylinder mit jeweils einem in diesen angeordneten Kolben und ein Antriebsraum mit in diesem angeordneten und durch eine Antriebswelle angetriebenen Antriebseinheiten angeordnet ist, wobei die Gehäusehülse einen Motorraum mit einem in diesem angeordneten, die Antriebswelle antreibenden Elektromotor umfasst, wobei auf der Gehäusehülse eine die Zylinder überdeckende Ventilplatte angeordnet ist, welche auf ihrer den Zylindern gegenüberliegenden Seite einen Zylinderkopf trägt, in welchem mindestens eine Einlasskammer und mindestens eine Auslasskammer angeordnet sind.

Derartige Kältemittelverdichtereinheiten sind aus dem Stand der Technik bekannt.

Bei diesen besteht jedoch das Problem, diese möglichst leicht und kompakt aufzubauen, jedoch so, dass diese insbesondere als transkritische CO2 Verdichter eingesetzt werden können.

Diese Aufgabe wird bei einer Kältemittelverdichtereinheit der eingangs beschriebenen Art erfindungsgemäß dadurch gelöst, dass der Zylinderkopf aus einem Eisen umfassenden Gussmaterial hergestellt ist und dass die Gehäusehülse mit dem Verdichtergehäuseabschnitt und ein die Zylinder aufnehmender Zylindergehäuseblock sowie der Motorgehäuseabschnitt ein einstückiges Teil, insbesondere aus Leichtbaumaterial, bildet.

Der Vorteil der erfindungsgemäßen Lösung ist darin zu sehen, dass mit dieser die Möglichkeit besteht, einerseits dem Zylinderkopf, insbesondere im Falle der Anwendung als transkritischer CO2 Verdichter, die notwendige Stabilität zu verleihen, andererseits jedoch die übrigen Komponenten der Kältemittelverdichtereinheit aus Material mit möglichst geringem spezifischem Gewicht, insbesondere Leichtbaumaterial, herzustellen.

Insbesondere lassen sich derartige Verdichter vorteilhaft bei Kälteanlagen für jede Art von Transportanwendungen, beispielsweise Fahrzeugen für die Straße und/oder Schiene und/oder Luftfahrt einsetzen.

Hinsichtlich der Ausbildung des Zylinderkopfes sind dabei die unterschiedlichsten Lösungen denkbar.

Eine Lösung sieht vor, dass der Zylinderkopf aus einem eine Eisen-Kohlenstoff-Legierung aufweisenden Gussmaterial hergestellt ist.

Eine weitere Möglichkeit sieht vor, dass der Zylinderkopf aus Stahlguss hergestellt ist.

Eine weitere alternative Möglichkeit sieht vor, dass der Zylinderkopf aus Gusseisen hergestellt ist.

Im Fall der Herstellung des Zylinderkopfes aus Gusseisen bestehen ebenfalls weitere Modifikationen.

Eine Lösung sieht vor, dass der Zylinderkopf aus Gusseisen mit Graphit hergestellt ist.

Dabei könnte das Graphit als Lamellengraphit vorliegen.

Für die Stabilität des Zylinderkopfes bei hohen Belastungen hat es sich jedoch als besonders vorteilhaft erwiesen, wenn der Zylinderkopf aus Gusseisen mit Kugelgraphit oder Vermiculargraphit hergestellt ist.

Darüber hinaus wurde das für die Gehäusehülse verwendete Leichtbaumaterial nicht näher spezifiziert.

Eine vorteilhafte Lösung sieht vor, dass die Gehäusehülse mit dem Verdichtergehäuseabschnitt, dem Zylindergehäuseblock und dem Motorgehäuseabschnitt aus Leichtmetall, insbesondere aus Aluminium, hergestellt ist.

Besonders vorteilhaft ist es, wenn die Gehäusehülse mit dem Verdichtergehäuseabschnitt, dem Zylindergehäuseblock und dem Motorgehäuseabschnitt aus einer Aluminiumlegierung mit Silicium hergestellt ist, da diese trotz geringem spezifischem Gewicht eine gute Stabilität ergibt.

Um insbesondere in die Gehäusehülse die im Zylindergehäuseblock mit den Zylindern vorteilhaft einformen zu können, hat es sich als zweckmäßig erwiesen, wenn die Gehäusehülse mit dem Verdichtergehäuseabschnitt, dem Zylindergehäuseblock und dem Motorgehäuseabschnitt als Gussteil, insbesondere aus Leichtmetallguss hergestellt ist.

Eine besonders vorteilhafte Anordnung im Hinblick auf die Möglichkeit des Vorsehens einer Einbaulage mit quer zur vertikalen Richtung ausgerichteten Zylindern, sieht vor, dass die Zylinder in einer Reihenrichtung aufeinanderfolgend angeordnet sind, wobei die Reihenrichtung insbesondere parallel zur Antriebswelle verläuft.

Zur Einsparung von Gewicht und insbesondere zur Verbesserung des thermischen Ausdehnungsverhaltens hat es sich als vorteilhaft erwiesen, wenn in dem Zylindergehäuseblock zusätzlich zu den Zylindern von diesen separate Ausnehmungen vorgesehen sind.

Hinsichtlich der Ausbildung der Gehäusehülse wurden keine näheren Angaben gemacht.

Eine vorteilhafte Lösung sieht vor, dass die Gehäusehülse endseitige Montageöffnungen aufweist, die mit Gehäusedeckeln verschlossen sind.

Die endseitigen Montageöffnungen erlauben somit einen einfachen Zugang zum Einbau der Antriebseinheiten mit der Antriebswelle in den Antriebsraum einerseits und einen einfachen Zugang zum Einbau des Elektromotors in den Motorraum andererseits.

Hinsichtlich der Gehäusedeckel würden ebenfalls keine weiteren Angaben gemacht.

So sieht eine vorteilhafte Lösung vor, dass die Gehäusedeckel ebenfalls aus Leichtmetall, insbesondere aus Aluminium, sind.

Um dabei das Gehäuse möglichst kompakt und raumsparend und somit ebenfalls gewichtssparend auszubilden, sieht eine vorteilhafte Lösung vor, dass die Gehäusedeckel gewölbt ausgebildet sind, um diesen bei möglichst geringem Gewicht ausreichende Stabilität zu verleihen.

Insbesondere ist vorgesehen, dass einer der Gehäusedeckel eine sich in die Gehäusehülse hineinerstreckende Einwölbung aufweist.

Des Weiteren ist vorteilhafterweise vorgesehen, dass einer der Gehäusedeckel eine sich von der Gehäusehülse weg wölbende Auswölbung aufweist.

In diesem Fall kann die Auswölbung dazu eingesetzt werden, den für den Einbau von Komponenten, beispielsweise dem Elektromotor, erforderlichen Raum in der Gehäusehülse, insbesondere den Motorraum, zu vergrößern.

Insbesondere ist in diesem Fall beispielsweise vorgesehen, dass einer der Gehäusedeckel mit mindestens einem Kontakteinsatz zur Durchführung elektrischer Anschlüsse versehen ist, so dass auch der für diesen Kontakteinsatz und die elektrischen Anschlüsse erforderliche Raum durch die Wölbung des Gehäusedeckels selbst gebildet werden kann.

Darüber hinaus ist in zweckmäßiger Weise vorgesehen, dass einer der Gehäusedeckel mit einem Kältemittelanschluss versehen ist, um in einfacher Weise Kältemittel dem Gehäuse zuzuführen.

Insbesondere schaffen die Anschlüsse in den Gehäusedeckeln die Möglichkeit, diese nicht in der Gehäusehülse anzuordnen und somit die Struktur der Gehäusehülse und folglich auch deren Stabilität nicht durch die Anschlüsse zu verschlechtern.

Hinsichtlich der weiteren Ausbildung der Gehäusehülse ist es von Vorteil, wenn die Gehäusehülse mit einer einstückig an diese angeformten und den Antriebsraum vom Motorraum trennenden Zwischenwand versehen ist.

Eine derartige einstückig an die Gehäusehülse angeformte Zwischenwand stabilisiert zum einen die Gehäusehülse in einfacher Weise und schafft die Möglichkeit, mittels der Form dieser Zwischenwand, beispielsweise durch sich von dieser wegerstreckende Streben, die Gehäusehülse noch zusätzlich gewichtsparend zu stabilisieren.

Insbesondere ist in diesem Fall in der Zwischenwand ein Lagerabschnitt für die diese durchsetzende Antriebswelle vorgesehen.

Hinsichtlich der Ausbildung des Zylinderkopfes wurden bislang keine näheren Angaben gemacht.

So sieht eine vorteilhafte Lösung vor, dass der Zylinderkopf einen Hochdruckanschluss für Kältemittel aufweist, so dass direkt der Zylinderkopf mit der Hochdruckleitung verbunden werden kann. Damit kann verhindert werden, dass das wärmeempfindliche Leichtbaumaterial des Gehäuses mit dem heißen, auf Hochdruck verdichteten Kältemittel in Kontakt kommt.

Bei einer vorteilhaften Ausführungsform ist ferner vorgesehen, dass der Zylinderkopf einen Anschluss für Kältemittel auf Niederdruck aufweist.

Um den Motorraum optimal kühlen zu können, ist vorzugsweise vorgesehen, dass der Motorraum und insbesondere der Elektromotor von angesaugtem Kältemittel durchströmt ist, so dass eine einfach zu realisierende ausreichende Kühlung des Elektromotors möglich ist.

Ferner wird vorzugsweise das den Motorraum durchströmende Kältemittel durch einen Kanal einer Durchlassöffnung in der Ventilplatte zugeführt, um dieses in die Einlasskammer im Zylinderkopf eintreten zu lassen.

Hierbei ist insbesondere vorgesehen, dass das Kältemittel nach Kühlung des Elektromotors in eine Einlasskammer des Zylinderkopfes eintritt.

Vorzugsweise ist dabei der das Kältemittel der Ventilplatte zuführende Kanal in die Zwischenwand der Gehäusehülse eingeformt.

Um zusätzlich die Möglichkeit zu schaffen, den Antriebsraum auf dem Druck des den Motorraum durchströmenden Kältemittels zu halten, ist vorzugsweise vorgesehen, dass der Kanal mit einem zum Antriebsraum führenden Kanal verbunden ist.

Insbesondere ist im Fall einer zweistufigen Kältemittelverdichtereinheit vorgesehen, dass der Zylindergehäuseblock mindestens einen Zylinder zur Verdichtung von Kältemittel ausgehend von Niederdruck auf Mitteldruck und mindestens einen Zylinder zur Verdichtung von Kältemittel von Mitteldruck auf Hochdruck aufweist.

Dabei lässt sich im einfachsten Fall der Zylinderkopf so ausbilden, dass der Zylinderkopf eine Einlasskammer für Kältemittel auf Niederdruck, eine Auslasskammer für Kältemittel auf Mitteldruck, eine Einlasskammer für Kältemittel auf Mitteldruck und eine Auslasskammer für Kältemittel auf Hochdruck aufweist.

Insbesondere sind auch bei dieser Ausführung die Zylinder in einer Reihenrichtung aufeinanderfolgend angeordnet, um die Möglichkeit zu haben, die Zylinder auch quer zu einer vertikalen Richtung ausrichten zu können.

Zum sicheren Betrieb der Kältemittelverdichtereinheit in einem Kältemittelkreislauf ist vorgesehen, dass der Zylinderkopf mit einem mit der Auslasskammer für auf Hochdruck verdichtetes Kältemittel verbundenen Überdruckventil versehen ist.

Um auch niederdruckseitig, beispielsweise in Stillstandsphasen, Zustände mit Überdruck des zugeführten Kältemittels zu vermeiden, ist zweckmäßigerweise vorgesehen, dass der Zylinderkopf mit einem mit der Einlasskammer verbundenen Überdruckventil versehen ist.

Zur Reduzierung der Einbauhöhe der erfindungsgemäßen Kältemittelverdichtereinheit ist zweckmäßigerweise vorgesehen, dass der Zylindergehäuseblock in einer Betriebsposition oder Einbaulage derart an der Gehäusehülse angeordnet ist, dass sich die Zylinder quer zu einer vertikalen Richtung erstrecken.

Insbesondere ist hierbei vorgesehen, dass sich die Kolben in einer Bewegungsrichtung in den Zylindern bewegen, die quer zur vertikalen Richtung, insbesondere in einem Winkel zwischen 70° und 110° zur vertikalen Richtung verläuft.

Um die Einbausituation zusätzlich zu optimieren, ist vorgesehen, dass das Gehäuse in einer Betriebsposition oder Einbaulage so angeordnet ist, dass der Zylindergehäuseblock die Ventilplatte und der Zylinderkopf relativ zur Gehäusehülse in einer Richtung quer zu einer vertikalen Richtung auf einer Seite der Gehäusehülse angeordnet sind.

Um eine günstige Schmierung im Antriebsraum des Verdichtergehäuseabschnitts zu erhalten, ist vorgesehen, dass ein sich in diesem ausbildendes Schmiermittelbad in vertikaler Richtung unterhalb der Zylinder und im Abstand von diesen liegt, so dass sich auch die Kolben oberhalb des Schmiermittelbades bewegen.

Um eine ausreichend gute Verteilung des Schmiermittels zu erhalten, ist im Verdichtergehäuseabschnitt eine Schmiermittelfördereinheit vorgesehen, welche aus dem Motorraum Schmiermittel aufnimmt und dem Schmiermittelbad im Verdichtergehäuseabschnitt zuführt.

Des Weiteren ist vorzugsweise vorgesehen, dass das Gehäuse mit mindestens zwei Montageansätzen versehen ist, die eine Montage des Gehäuses erlauben, bei welcher der Zylindergehäuseblock die Ventilplatte und der Zylinderkopf relativ zur Gehäusehülse in Richtung quer zu einer vertikalen Richtung auf einer Seite an der Gehäusehülse angeordnet sind.

Dabei können die Montageansätze prinzipiell an den Gehäusedeckeln angeordnet sein.

Vorteilhaft ist es jedoch, wenn die Montageansätze an der Gehäusehülse angeordnet sind.

Ferner ist vorzugsweise vorgesehen, dass an den Montageansätzen Montageschienen angeordnet sind, die eine Montage auf einer Montagefläche erlauben. Dabei kann die Montagefläche beispielsweise eine näherungsweise horizontale Montagefläche oder auch eine näherungsweise vertikale Montagefläche sein.

Alternativ oder ergänzend ist bei einer Kältemittelverdichtereinheit der vorstehend beschriebenen Art vorgesehen, dass der Stator in dem Motorgehäuseabschnitt mittels in den Motorgehäuseabschnitt eingesetzten Tragelementen gelagert ist, die einerseits an einer Statoraufnahmefläche des Motorgehäuseabschnitts anliegen und andererseits den in die Tragelemente eingesetzten Stator an seiner Außenseite, insbesondere über mindestens drei Viertel eines Umfangs derselben, umfassen und federelastisch relativ zur Statoraufnahmefläche abstützen.

Der Vorteil dieser Lösung ist darin zu sehen, dass durch die federelastische Abstützung des Stators relativ zur Statoraufnahmefläche sich Durchmesservariationen der Statoraufnahmefläche des Motorgehäuseabschnitts aus Leichtbaumaterial kompensieren lassen und gleichzeitig es ermöglichen, dass der Stator stets zentriert in dem Motorgehäuseabschnitt angeordnet ist, da die diesen umschließenden und federelastisch zur Statoraufnahmefläche abstützenden Tragelemente jeweils auf gegenüberliegenden Seiten des Stators zwischen diesem und dem Motorgehäuseabschnitt wirksam sind und somit den Stator relativ zum Motorgehäuseabschnitt sowohl bei thermisch bedingtem als auch bei druckbedingten Durchmesserveränderungen zentriert halten.

Dies hat dann den Vorteil, dass dadurch der Spalt zwischen dem Stator und dem Rotor möglichst gering gehalten werden kann und somit eine hohe Effizienz des Elektromotors realisierbar ist.

Die federelastisch wirksamen Tragelemente können unterschiedlichster Art und Weise ausgebildet sein. Beispielsweise können die Tragelemente dickenelastische Bänder sein.

Eine besonders vorteilhafte Lösung sieht vor, dass die Tragelemente federelastische Körper aufweisen, die so dimensioniert sind, dass sie in allen beim Betrieb des Kältemittelverdichters auftretenden Betriebszuständen des Motorgehäuseabschnitts im elastisch deformierten Zustand sind, das heißt, dass in keinem Betriebszustand die federelastischen Körper in den Bereich der plastischen Deformation kommen, was dazu führen würde, dass sich die elastischen Eigenschaften der federelastischen Körper verändern würden.

Insbesondere ist vorteilhafterweise vorgesehen, dass die Tragelemente um den Stator herum verlaufend angeordnet sind und den Stator jeweils auf gegenüberliegenden Seiten der Rotorachse mehrfach relativ zur Statoraufnahmefläche des Motorgehäuseabschnitts abstützen, um dadurch eine gleichmäßige eine von allen Seiten auf den Stator einwirkende federelastische Positionierung desselben zu erreichen.

Ferner ist vorzugsweise vorgesehen, dass die Tragelemente in definierten Winkelabständen um die Rotorachse herum angeordnete elastische Körper aufweisen.

Beispielsweise ermöglicht diese Lösung auch eine Kühlung des Elektromotors dadurch, dass Kältemittel zwischen der Statoraufnahmefläche und der Außenseite des Stators und durch die Tragelemente hindurch parallel zur Rotorachse strömen kann.

Insbesondere sind dabei die elastischen Körper durch ein diese relativ zueinander positionierendes und um den Stator umlaufendes Bandmaterial relativ zueinander an der Statoraufnahmefläche positioniert.

Eine besonders einfache Ausführung der elastischen Körper sieht vor, dass diese in das Bandmaterial eingeformt sind.

Eine besonders günstige Lösung sieht vor, dass das Bandmaterial als ringähnliche Spange mit offenen Enden ausgebildet ist, so dass sie sich einfach zur Montage in dem Motorgehäuseabschnitt deformieren und somit insbesondere in einen aus Leichtmetall ausgebildeten Motorgehäuseabschnitt spanfrei einsetzen lässt.

Eine besonders einfache Realisierung der federelastischen Körper sieht vor, dass diese in einem spitzen Winkel zur Außenseite des Stators und/oder zur Statoraufnahmefläche zwischen Fußbereichen und Abstützbereichen, von denen die einen an der Außenseite des Stators und die anderen an der Statoraufnahmefläche anliegen, verlaufende Flankenbereiche aufweisen.

Derartige schräg zur Außenseite des Stators und/oder zur Statoraufnahmefläche verlaufende Flankenbereiche ermöglichen eine federelastische Bewegung der Abstützbereiche relativ zu den Fußbereichen, ohne dass sich dadurch die Fußbereiche oder Abstützbereiche in einer Umlaufrichtung um den Stator bewegen, da die federelastische Bewegung primär in den Flankenbereichen erfolgt.

Eine besonders vorteilhafte Lösung sieht vor, dass die federelastischen Körper aufeinanderfolgend in ein federelastisches Bandmaterial eingeformt sind, so dass aufeinanderfolgende Abstützbereiche an einer Außenseite des Stators oder an der Statoraufnahme anliegen und aufeinanderfolgende Fußbereiche an der Statoraufnahmefläche oder der Außenseite des Stators anliegen, das heißt, dass die Abstützbereiche und die Fußbereiche in einer Umlaufrichtung um den Stator aufeinanderfolgend angeordnet sind und somit im Wesentlichen um den gesamten Stator herum die federelastische Abstützung desselben relativ zur Statoraufnahmefläche erfolgt.

Ferner hat es sich als vorteilhaft erwiesen, wenn die federelastischen Körper zwischen um den Stator umlaufend angeordneten Randbereichen liegen und die Abstützbereiche über in einem spitzen Winkel zur Außenseite des Stators und/oder zur Statoraufnahmefläche verlaufende Flankenbereiche mit den Randbereichen verbunden sind.

Diese Lösung weist durch diese Flankenbereiche, insbesondere ergänzend zu den die Abstützbereiche mit den Fußbereichen verbindendenden Flankenbereichen, eine vorteilhafte elastische Abstützung der Abstützbereiche relativ zu den Randbereichen auf und außerdem erlauben derartige Flankenbereiche durch ihre Wirkung als Einschubschräge ein Einschieben des Stators in die bereits auf der Statoraufnahmefläche anliegenden Tragelemente, wobei das Einschieben des Stators dabei parallel zur Rotorachse des Elektromotors erfolgt.

Vorzugsweise liegen bei dieser Lösung einerseits die Abstützbereiche an der Außenseite des Stators oder der Statoraufnahmefläche und andererseits die die Randbereiche an der Statoraufnahmefläche oder der Außenseite des Stators an.

Insbesondere ermöglichen die gemäß einem oder mehreren der vorstehend beschriebenen Merkmale ausgebildeten Tragelemente eine Entkopplung von Stator und Gehäusehülse, wobei sich einerseits die Tragelemente spanfrei in der Gehäusehülse montieren lassen und dann andererseits wiederum der Stator spanfrei, insbesondere über die als Einschubschrägen ausgebildeten Flankenbereiche, durch Einschieben montieren und durch Herausziehen demontieren lässt, wobei der Stator beim Einschieben die federelastischen Elemente deformiert.

Insbesondere dann, wenn die vorstehend beschriebenen Tragelemente keine ringförmig geschlossenen Elemente sind, sondern den Stator zwar umfassen, jedoch umfangseitig im Abstand voneinander positionierbare Enden aufweisen, sind die Tragelemente durch entsprechende elastische Deformation zur Reduzierung der Außenkontur einfach und ohne Beschädigung der Gehäusehülse einsetzbar.

Dies wirkt sich insbesondere vorteilhaft aus, wenn die Gehäusehülse aus Leichtmetall, vorzugsweise Aluminium, oder Aluminiumguss ausgebildet ist.

Hinsichtlich der Ausbildung der Tragelemente selbst wurden im Zusammenhang mit der bisherigen Erläuterung der erfindungsgemäßen Lösung keine näheren Angaben gemacht.

So sieht eine vorteilhafte Lösung vor, dass die Tragelemente aus einem federelastischen Material, insbesondere Federstahl, gebildet sind.

Insbesondere bei Ausbildung der Tragelemente aus federelastischem Material lässt sich der Stator spanfrei in die Tragelemente einschieben oder herausziehen.

Darüber hinaus wurden bislang keine Angaben gemacht, wie die Tragelemente in dem Motorgehäuseabschnitt positioniert sind.

So sieht eine vorteilhafte Lösung zum Erreichen einer definierten Relativposition der Tragelemente vor, dass in Richtung der Rotorachse aufeinanderfolgend angeordnete Tragelemente durch ein Distanzelement im Abstand voneinander in dem Motorgehäuseabschnitt positioniert sind.

Vorzugsweise liegt dabei das Distanzelement in gleicher Weise wie die Tragelemente an der Statoraufnahmefläche des Motorgehäuseabschnitts an und hält die Tragelemente in der durch die Länge des Distanzelements in Richtung der Rotorachse vorgegebenen Abstand.

Insbesondere liegt dabei das Distanzelement ebenfalls den Stator umfassend an der Statoraufnahmefläche an.

Um mindestens eines der Tragelemente hinsichtlich seiner Position im Motorgehäuseabschnitt definiert relativ zur Statoraufnahmefläche ausrichten zu können, ist vorzugsweise vorgesehen, dass mindestens eines der Tragelemente hinsichtlich seiner Position in dem Motorgehäuseabschnitt durch eine sich an die Statoraufnahmefläche anschließende Stufe positioniert ist, und zwar dadurch, dass das Tragelement zumindest mit einer Seite an der Stufe anliegend positioniert ist.

Darüber hinaus ist zweckmäßigerweise vorgesehen, dass der Kältemittelverdichter für CO₂ als Kältemittel ausgelegt ist und somit ein zu erzeugender Hochdruck über 80 bar und ein je nach Ausführungsform zu erzeugender Mitteldruck über 40 bar liegen.

Die vorstehende Beschreibung erfindungsgemäßer Lösungen umfasst somit insbesondere die durch die nachfolgend durchnummerierten Ausführungsformen definierten verschiedenen Merkmalskombinationen:
1. Kältemittelverdichtereinheit (10), umfassend ein Gehäuse (12) mit einer endseitig verschlossenen Gehäusehülse (16), wobei die Gehäusehülse (16) einen Verdichtergehäuseabschnitt (26) umfasst, in welchem mindestens zwei Zylinder (42, 44, 46) mit jeweils einem in diesen angeordneten Kolben (62, 64, 66) und ein Antriebsraum (38) mit in diesem angeordneten und durch eine Antriebswelle (70) angetriebenen Antriebseinheiten (92, 94, 96) angeordnet sind, wobei die Gehäusehülse (16) einen Motorraum (158) mit einem in diesem angeordneten, die Antriebswelle (70) antreibenden Elektromotor (170) umfasst, wobei auf der Gehäusehülse (16) eine die Zylinder (42, 44, 46) überdeckende Ventilplatte (120) angeordnet ist, welche auf ihrer den Zylindern (42, 44, 46) gegenüberliegenden Seite einen Zylinderkopf (140) trägt, in welchem mindestens eine Einlasskammer (142) und mindestens eine Auslasskammer (144) angeordnet sind, wobei der Zylinderkopf (140) aus einem Eisen umfassenden Gussmaterial hergestellt ist und dass die Gehäusehülse (16), mit dem Verdichtergehäuseabschnitt (26) und ein die Zylinder (42, 44, 46) aufnehmender Zylindergehäuseblock (40) sowie der Motorgehäuseabschnitt (28) ein einstückiges Teil, insbesondere aus Leichtbaumaterial, bilden.
2. Kältemittelverdichtereinheit nach Ausführungsform 1, wobei der Zylinderkopf (140) aus einem eine Eisen-Kohlenstoff-Legierung aufweisenden Gussmaterial hergestellt ist.
3. Kältemittelverdichtereinheit nach Ausführungsform 1 oder 2, wobei der Zylinderkopf (140) aus Stahlguss hergestellt ist.
4. Kältemittelverdichtereinheit nach Ausführungsform 1 oder 2, wobei der Zylinderkopf (140) aus Gusseisen hergestellt ist.
5. Kältemittelverdichtereinheit nach Ausführungsform 4, wobei der Zylinderkopf (140) aus Gusseisen mit Graphit hergestellt ist.
6. Kältemittelverdichtereinheit nach Ausführungsform 5, wobei der Zylinderkopf (140) aus Gusseisen mit Kugelgraphit oder Vermiculargraphit hergestellt ist.
7. Kältemittelverdichtereinheit nach einer der voranstehenden Ausführungsformen, wobei die Gehäusehülse (16) mit dem Verdichtergehäuseabschnitt (26), dem Zylindergehäuseblock (40) und dem Motorgehäuseabschnitt (28) aus Leichtmetall, insbesondere aus Aluminium, hergestellt ist.
8. Kältemittelverdichtereinheit nach einer der voranstehenden Ausführungsformen, wobei die Gehäusehülse (16) mit dem Verdichtergehäuseabschnitt (26), dem Zylindergehäuseblock (40) und dem Motorgehäuseabschnitt (28) aus einer Aluminiumgusslegierung mit Silizium hergestellt ist.
9. Kältemittelverdichtereinheit nach einer der voranstehenden Ausführungsformen, wobei die Gehäusehülse (16) mit dem Verdichtergehäuseabschnitt (26), dem Zylindergehäuseblock (40) und dem Motorgehäuseabschnitt (28) als Gussteil, insbesondere aus Leichtmetallguss, hergestellt ist.
10. Kältemittelverdichtereinheit nach einer der voranstehenden Ausführungsformen, wobei in dem Zylindergehäuseblock (40) die Zylinder (42, 44, 45) in einer Reihenrichtung (48), die insbesondere parallel zur Antriebswelle (70) verläuft, aufeinanderfolgend angeordnet sind.
11. Kältemittelverdichtereinheit nach einer der voranstehenden Ausführungsformen, wobei der Zylindergehäuseblock (40) zusätzlich zu den Zylindern (42, 44, 45) von diesen separate Ausnehmungen (312, 314, 316, 318, 322) aufweist.
12. Kältemittelverdichtereinheit nach einer der voranstehenden Ausführungsformen, wobei die Gehäusehülse (16) endseitig Montageöffnungen (21, 23) aufweist, die mit Gehäusedeckeln (22, 24) verschlossen sind.
13. Kältemittelverdichtereinheit nach Ausführungsform 12, wobei die Gehäusedeckel (22, 24) aus Leichtmetall, insbesondere aus Aluminium sind.
14. Kältemittelverdichtereinheit nach Ausführungsform 12 oder 13, wobei die Gehäusedeckel (22, 24) gewölbt ausgebildet sind.
15. Kältemittelverdichtereinheit nach einer der Ausführungsformen 12 bis 14, wobei einer der Gehäusedeckel (22) eine sich in die Gehäusehülse (16) hineinerstreckende Einwölbung (36) aufweist.
16. Kältemittelverdichtereinheit nach einer der Ausführungsformen 12 bis 15, wobei einer der Gehäusedeckel (24) eine sich von der Gehäusehülse (16) weg wölbende Auswölbung (286) aufweist.
17. Kältemittelverdichtereinheit nach einer der Ausführungsformen 12 bis 16, wobei einer der Gehäusedeckel (24) mit mindesten einem Kontakteinsatz (252) zur Durchführung elektrischer Anschlüsse (264) versehen ist.
18. Kältemittelverdichtereinheit nach einer der voranstehenden Ausführungsformen, wobei einer der Gehäusedeckel (24) mit einem Kältemittelanschluss (278) versehen ist.
19. Kältemittelverdichtereinheit nach einer der voranstehenden Ausführungsformen, wobei die Gehäusehülse (16) mit einer einstückig an diese angeformten und den Antriebsraum (38) vom Motorraum (158) trennenden Zwischenwand (156) versehen ist.
20. Kältemittelverdichtereinheit nach Ausführungsform 19, wobei in der Zwischenwand (156) ein Lagerabschnitt (164) für die diese durchsetzende Antriebswelle (17) vorgesehen ist.
21. Kältemittelverdichtereinheit nach einer der voranstehenden Ausführungsformen, wobei der Zylinderkopf (140) einen Hochdruckanschluss (304, 304') für Kältemittel aufweist.
22. Kältemittelverdichtereinheit nach einer der voranstehenden Ausführungsformen, wobei der Zylinderkopf (140) einen Anschluss (306') für Kältemittel auf Niederdruck aufweist.
23. Kältemittelverdichtereinheit nach einer der voranstehenden Ausführungsformen, wobei der Motorraum (158) von angesaugtem Kältemittel durchströmt ist.
24. Kältemittelverdichtereinheit nach Ausführungsform 23, wobei das den Motorraum (158) durchströmende Kältemittel durch einen Kanal (292) einer Durchlassöffnung (294) in der Ventilplatte (120) zugeführt ist.
25. Kältemittelverdichtereinheit nach Ausführungsform 23 oder 24, wobei das Kältemittel nach Kühlung des Elektromotors (170) in eine Einlasskammer (142) des Zylinderkopfes (140) eintritt.
26. Kältemittelverdichtereinheit nach Ausführungsform 24 oder 25, wobei der Kanal (292) in die Zwischenwand (156) eingeformt ist.
27. Kältemittelverdichtereinheit nach einer der Ausführungsformen 24 bis 26, wobei der Kanal (292) mit einem zum Antriebsraum (28) führenden Kanal (296) verbunden ist.
28. Kältemittelverdichtereinheit nach einer der voranstehenden Ausführungsformen, wobei der Zylindergehäuseblock (40) mindestens einen Zylinder (42', 44') zur Verdichtung von Kältemittel ausgehend von Niederdruck auf Mitteldruck und mindestens einen Zylinder (46') zur Verdichtung von Kältemittel von Mitteldruck auf Hochdruck aufweist.
29. Kältemittelverdichtereinheit nach Ausführungsform 28, wobei der Zylinderkopf (140) eine Einlasskammer (142'a) für Kältemittel auf Niederdruck, eine Auslasskammer (144'a) für Kältemittel auf Mitteldruck, eine Einlasskammer (142'b) für Kältemittel auf Mitteldruck und eine Auslasskammer (144'b) für Kältemittel auf Hochdruck aufweist.
30. Kältemittelverdichtereinheit nach einer der voranstehenden Ausführungsformen, wobei der Zylinderkopf (140) mit einem mit der Auslasskammer (144) für auf Hochdruck verdichtetes Kältemittel verbundenen Überdruckventil (302) versehen ist.
31. Kältemittelverdichtereinheit nach einer der voranstehenden Ausführungsformen, wobei der Zylinderkopf (140) mit einem mit der Einlasskammer (142) verbundenen Überdruckventil (300) versehen ist.
32. Kältemittelverdichtereinheit nach einer der voranstehenden Ausführungsformen, wobei der Zylindergehäuseblock (40, 40') derart an der Gehäusehülse (16) angeordnet ist, dass sich die Zylinder (42, 44, 46, 42', 44', 46') quer zu einer vertikalen Richtung (348) erstrecken.
33. Kältemittelverdichtereinheit nach einer der voranstehenden Ausführungsformen, wobei das Gehäuse (12) in einer Betriebsposition so angeordnet ist, dass der Zylindergehäuseblock (40, 40') die Ventilplatte (120) und der Zylinderkopf (140) relativ zur Gehäusehülse (16) in einer Richtung quer zu einer vertikalen Richtung (348) auf einer Seite der Gehäusehülse (16) angeordnet sind.
34. Kältemittelverdichtereinheit nach einer der voranstehenden Ausführungsformen, wobei ein sich im Antriebsraum (38) des Verdichtergehäuseabschnitts (26) ausbildendes Schmiermittelbad (352) in vertikaler Richtung (348) unterhalb der Zylinder (42, 44, 46) und im Abstand von diesen angeordnet ist.
35. Kältemittelverdichtereinheit nach einer der voranstehenden Ausführungsformen, wobei in dem Verdichtergehäuseabschnitt (26) eine Schmiermittelfördereinheit (354) vorgesehen ist, welche aus dem Motorraum (158) Schmiermittel aufnimmt und dem Schmiermittelbad (352) im Verdichtergehäuseabschnitt (26) zuführt.
36. Kältemittelverdichtereinheit nach einer der voranstehenden Ausführungsformen, wobei das Gehäuse (12) mit mindestens zwei Montageansätzen (332, 334, 336) versehen ist, die eine Montage des Gehäuses (12) derart erlauben, dass der Zylindergehäuseblock (40), die Ventilplatte (120) und der Zylinderkopf (140) relativ zur Gehäusehülse (16) in Richtung quer zu einer vertikalen Richtung (348) auf einer Seite an der Gehäusehülse angeordnet sind.
37. Kältemittelverdichtereinheit nach Ausführungsform 35, wobei die Montageansätze (332, 334, 336) an der Gehäusehülse (16) angeordnet sind.
38. Kältemittelverdichtereinheit (10) nach einer der voranstehenden Ausführungsformen, wobei der Stator (172) in dem Motorgehäuseabschnitt (28) mittels in den Motorraum (158) eingesetzten Tragelementen (192, 194) gelagert ist, die einerseits an einer Statoraufnahmefläche (184) des Motorgehäuseabschnitts (28) anliegen und andererseits den in die Tragelemente (192, 194) eingesetzten Stator (172) an seiner Außenseite (182) umfassen und federelastisch relativ zur Statoraufnahmefläche (184) abstützen.
39. Kältemittelverdichtereinheit nach Ausführungsform 38, wobei die Tragelemente (192, 194) federelastische Körper (202) aufweisen, die so dimensioniert sind, dass sie in allen beim Betrieb des Kältemittelverdichters (10) auftretenden Betriebszuständen des Motorgehäuseabschnitts (28) in einem elastisch deformierten Zustand sind.
40. Kältemittelverdichtereinheit nach Ausführungsform 38 oder 39, wobei die Tragelemente (192, 194) um den Stator (172) herum verlaufend angeordnet sind und den Stator (172) jeweils auf gegenüberliegenden Seiten der Rotorachse (178) mehrfach relativ zur Statoraufnahmefläche (184) des Motorgehäuseabschnitts (28) abstützen.
41. Kältemittelverdichtereinheit nach Ausführungsform 39 oder 40, wobei die Tragelemente (192, 194) in definierten Winkelabständen um die Rotorachse (178) herum angeordnete elastische Körper (202) aufweisen.
42. Kältemittelverdichtereinheit nach einer der voranstehenden Ausführungsformen, wobei die elastischen Körper (202) durch ein diese relativ zueinander positionierendes und um den Stator (172) umlaufendes Bandmaterial (208) relativ zueinander positioniert sind.
43. Kältemittelverdichtereinheit nach Ausführungsform 42, wobei die elastischen Körper (202) in das Bandmaterial (208) eingeformt sind.
44. Kältemittelverdichtereinheit nach Ausführungsform 42 oder 43, wobei das Bandmaterial (208) als ringähnliche Spange mit offenen Enden (210) ausgebildet ist.
45. Kältemittelverdichtereinheit nach einer der voranstehenden Ausführungsformen, wobei die federelastischen Körper (202) in einem spitzen Winkel zur Außenseite (182) des Stators (172) und/oder zur Statoraufnahmefläche (184) zwischen Fußbereichen (228) und Abstützbereichen (222), von denen die einen an der Außenseite (182) des Stators (172) und die anderen an der Statoraufnahmefläche (184) anliegen, verlaufende Flankenbereiche (224, 226, 234, 236) aufweisen.
46. Kältemittelverdichtereinheit nach einer der voranstehenden Ausführungsformen, wobei die federelastischen Körper (202) aufeinanderfolgend in ein federelastisches Bandmaterial (208) eingeformt sind, so dass aufeinanderfolgende Abstützbereiche (222) an einer Außenseite (182) des Stators (172) oder an der Statoraufnahmefläche (184) anliegen und aufeinanderfolgende Fußbereiche (228) an der Statoraufnahmefläche (184) oder der Außenseite (182) des Stators (172) anliegen.
47. Kältemittelverdichtereinheit nach einer der voranstehenden Ausführungsformen, wobei die federelastischen Körper (202) zwischen um den Stator (172) umlaufend angeordneten Randbereichen (212, 214) liegen und die Abstützbereiche (222) über in einem spitzen Winkel zur Außenseite (182) des Stators (172) und/oder zur Statoraufnahmefläche (184) verlaufende Flankenbereiche (234, 236) mit den Randbereichen (212, 214) verbunden sind.
48. Kältemittelverdichtereinheit nach Ausführungsform 47, wobei einerseits die Abstützbereiche (222) an der Außenseite (182) des Stators (172) oder der Statoraufnahmefläche (184) und andererseits die Randbereiche (212, 214) an der Statoraufnahmefläche (184) oder der Außenseite (182) des Stators (172) anliegen.
49. Kältemittelverdichtereinheit nach einer der voranstehenden Ausführungsformen, wobei die Tragelemente (192, 194) aus einem federelastischen Material, insbesondere Federstahl, gebildet sind.
50. Kältemittelverdichtereinheit nach einer der voranstehenden Ausführungsformen, wobei in Richtung der Rotorachse (178) aufeinanderfolgend angeordnete Tragelemente (192, 194) durch ein Distanzelement (244) im Abstand voneinander in dem Motorgehäuseabschnitt (28) positioniert sind.
51. Kältemittelverdichtereinheit nach einer der voranstehenden Ausführungsformen, wobei eines der Tragelemente (192) hinsichtlich seiner Position in dem Motorgehäuseabschnitt (28) durch eine sich an die Statoraufnahmefläche (184) anschließende Stufe (146) positioniert ist.
52. Kältemittelverdichtereinheit nach einer der voranstehenden Ausführungsformen, wobei die Kältemittelverdichtereinheit für CO₂ als Kältemittel ausgelegt ist.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: einen Schnitt längs Linie 1-1 in Fig. 2 durch ein erstes Ausführungsbeispiel einer erfindungsgemäßen Kältemittelverdichtereinheit;
- Fig. 2: eine vergrößerte Darstellung des Schnitts gemäß Fig. 1 im Bereich des Zylindergehäuseblocks 40;
- Fig. 3: eine Schnittansicht längs Linie 3-3 in Fig. 1 durch das erste Ausführungsbeispiel der erfindungsgemäßen Kältemittelverdichtereinheit mit Blick in Richtung des Pfeils A;
- Fig. 4: eine ausschnittsweise schematische Darstellung einer Statorlagerung in einem Motorgehäuseabschnitt;
- Fig. 5: eine perspektivische Darstellung eines der Tragelemente der Statorlagerung;
- Fig. 6: einen Schnitt längs Linie 6-6 in Fig. 4;
- Fig. 7: einen schematischen Längsschnitt längs Linie 7-7 in Fig. 8 durch das erste Ausführungsbeispiel der Kältemittelverdichtereinheit und eine Einlasskammer zur Erläuterung der Kältemittelführung in dem ersten Ausführungsbeispiel der erfindungsgemäßen Kältemittelverdichtereinheit;
- Fig. 8: eine Schnittansicht längs Linie 8-8 durch den Zylinderkopf in Fig. 7 mit Blick in Richtung des Pfeils B;
- Fig. 9: einen schematischen Längsschnitt längs Linie 9-9 in Fig. 8 durch das erste Ausführungsbeispiel der erfindungsgemäßen Kältemittelverdichtereinheit im Bereich der Auslasskammer;
- Fig. 10: eine Draufsicht auf die Gehäusehülse in Richtung des Pfeils C in Fig. 11;
- Fig. 11: einen Längsschnitt längs Linie 11-11 in Fig. 10 durch die Gehäusehülse einer Variante des ersten Ausführungsbeispiels;
- Fig. 12: eine perspektivische Gesamtansicht des ersten Ausführungsbeispiels der erfindungsgemäßen Kältemittelverdichtereinheit in einer Einbaulage;
- Fig. 13: eine perspektivische Gesamtansicht gemäß Fig. 12 des ersten Ausführungsbeispiels der erfindungsgemäßen Kältemittelverdichtereinheit in der Einbaulage mit den dazugehörigen Montageelementen;
- Fig. 14: einen Schnitt längs Linie 14-14 in Fig. 12;
- Fig. 15: einen schematischen Längsschnitt längs Linie 15-15 in Fig. 16 und ähnlich Fig. 7 durch ein zweites Ausführungsbeispiel der erfindungsgemäßen Kältemittelverdichtereinheit, ausgeführt als zweistufiger Verdichter;
- Fig. 16: eine schematische Darstellung ähnlich Fig. 8 durch das zweite Ausführungsbeispiel der erfindungsgemäßen Kältemittelverdichtereinheit und
- Fig. 17: einen schematischen Längsschnitt längs Linie 17-17 in Fig. 16 ähnlich Fig. 9 durch das zweite Ausführungsbeispiel der erfindungsgemäßen Kältemittelverdichtereinheit.

Ein in Fig. 1 dargestelltes Ausführungsbeispiel einer erfindungsgemäßen Kältemittelverdichtereinheit 10 umfasst ein Gesamtgehäuse 12, welches in Form einer sich in Richtung einer Mittelachse 14 erstreckende Gehäusehülse 16 aufweist, die sich von einem eine frontseitige Montageöffnung verschließenden frontseitigen Deckel 22 bis zu einem eine rückseitige Montageöffnung verschließenden rückseitigen Deckel 24 erstreckt.

Dabei schließt sich an den frontseitigen Deckel 22 ein Verdichtergehäuseabschnitt 26 an, auf welchen ein Motorgehäuseabschnitt 28 folgt, der sich bis zum rückseitigen Deckel 24 erstreckt.

Der frontseitige Deckel 22 liegt vorzugsweise einerseits auf einer Stirnseite 32 der Gehäusehülse 16 auf und hintergreift andererseits eine sich an die Stirnseite 32 anschließende und koaxial zur Mittelachse 14 verlaufende frontseitige Zylinderfläche 34 der Gehäusehülse 16.

Ferner bildet der frontseitige Deckel 22 eine innerhalb der Zylinderfläche 34 liegende Einwölbung 36, die in einen in dem Verdichtergehäuseabschnitt 26 angeordneten Arbeitsraum eingreift, so dass ein nennenswerter Bereich der Einwölbung 36 ausgehend von der Stirnseite 32 in den Antriebsraum 38 eingreift und zum Teil gegenüber der Stirnseite 32 in Richtung des Antriebsraums 38 versetzt verläuft.

Ferner ist in dem Verdichtergehäuseabschnitt 26 ein Zylindergehäuseblock 40 angeordnet, welcher beispielsweise auf einer Seite der Mittelachse 14 angeordnet ist und einstückig an die Gehäusehülse 16 angeformt ist, und beispielsweise mindestens zwei, vorzugsweise drei Zylinder 42, 44, 46 bildet, die in den Zylindergehäuseblock 40 in einer zur Mittelachse 14 parallelen Reihenrichtung 48 aufeinanderfolgend angeordnet sind.

Vorzugsweise ist der Zylindergehäuseblock 40 aus dem gleichen Material ausgebildet wie die gesamte Gehäusehülse 16 und einstückig an die Gehäusehülse 16 angeformt bzw. in dieser ausgeformt, wobei sich der Zylindergehäuseblock 40 in radialer Richtung zur Gehäusehülse 16 von einer Außenfläche 52 in Richtung der Mittelachse 14 bis zu einer Innenseite 54 über mindestens eine Führungslänge der Zylinder 42, 44, 46 erstreckt.

Dabei begrenzt der Zylindergehäuseblock 40 den in dem Verdichtergehäuseabschnitt 26 vorgesehenen Antriebsraum 38 mit seiner Innenseite 54.

In den Zylindern 42, 44, 46 sind jeweils Kolben 62, 64, 66 bewegbar geführt, die jeweils nur auf einer gemeinsamen Antriebswelle 70 sitzende Exzenter 72, 74, 76 aufweist, welche jeweils mit den Exzentern 72, 74, 76 Pleuel 82, 84, 86 antreibt, so dass die Exzenter 72, 74, 76 und die Pleuel 82, 84, 86 Antriebseinheiten 92, 94, 96 für die jeweiligen Kolben 62, 64, 66 bilden, um diese in den Zylindern 42, 44, 46 zu bewegen (Fig. 1 und Fig. 2).

Die Führung der Kolben 62, 64, 66 in den jeweiligen Zylindern 42, 44, 46 könnte einerseits direkt über Führungsflächen 102, 104 und 106, gebildet durch den Zylindergehäuseblock 40 selbst erfolgen.

In diesem Fall ist jedoch eine Beschichtung der Führungsflächen 102, 104, 106 vorteilhaft, die eine Abnutzung des Materials des Zylindergehäuseblocks 40 verringert.

Vorzugsweise sind jedoch in den Zylindergehäuseblock Zylinderbüchsen 112, 114, 116 eingesetzt, welche aus einem verschleißfesteren Material hergestellt sind als das Material des Zylindergehäuseblocks 40 und jeweils einen Kragen 113, 115, 117 aufweisen, der jeweils in einer von sich an die Außenfläche 52 des Zylinderblocks 40 angrenzenden Aufnahmen 107, 109, 111 des Zylinderblocks 40 sitzt.

Vorzugsweise ist jedoch der Zylindergehäuseblock 40 aus dem selben Material wie die Gehäusehülse 16 und insbesondere auch einstückig an die Gehäusehülse 16 angeformt, wobei die Gehäusehülse 16 aus Gründen der Gewichtersparnis aus Aluminium, vorzugsweise aus einer Aluminiumgusslegierung mit Silicium, beispielsweise AlSi9MgKT6 hergestellt.

Damit muss hinsichtlich des Materials der Gehäusehülse 16 und des an diesen angeformten Zylindergehäuseblock 40 hinsichtlich der Verschleißfestigkeit im Bereich der Zylinder 42, 44, 46 keine Rücksicht genommen werden, da die Verschleißfestigkeit für die Führung der Kolben 62, 64, 66 durch die in den Zylindergehäuseblock 40 eingesetzten Zylinderbüchsen 112, 114, 116 sichergestellt werden kann.

Die einzelnen Zylinder, 42, 44, 46 werden durch eine auf der Außenseite 52 des Zylindergehäuseblocks 14 abgedichtet aufliegende Ventilplatte 120 abgeschlossen, die außerdem die Zylinderbüchsen 112, 114, 116 durch Beaufschlagen von deren Kragen 113, 115, 117 in den Aufnahmen 107, 109, 111 fixiert und insbesondere auf den jeweiligen Kragen 113, 115, 117 abdichtend aufliegt.

Wie in Fig. 2 und 3 dargestellt, sind an der Ventilplatte auf Seiten der Zylinder 42, 44, 46 angeordnete Einlassventile 122, 124, 126 und auf einer den Zylindern 42, 44, 46 abgewandten Seite abgewandte Auslassventile 132, 134, 136 für die jeweiligen Zylinder 42, 44, 46 angeordnet.

Die Ventilplatte 120 wird auf einer den Zylindern 42, 44, 46 abgewandten Seite überdeckt von einem Zylinderkopf 140, der abgedichtet auf der Ventilplatte 120 aufsitzt und eine den Einlassventilen 122, 124, 126 gegenüberliegende Einlasskammer 142 sowie eine die Auslassventile 132, 134, 136 aufnehmende Auslasskammer 144 aufweist, wobei vorzugsweise das Volumen der Auslasskammer 144 größer ist als das der Einlasskammer, um im Bereich des austretenden Kältemittels ein größeres Dämpfungsvolumen für Pulsationen zu erhalten.

Vorzugsweise ist die Ventilplatte 120 aus Stahl hergestellt.

Da insbesondere beim Einsatz von CO2 als Kältemittel der Zylinderkopf 140 hohen Drücken und Druckpulsationen und Temperaturen ausgesetzt ist und somit eine Zwischenwand 146 zwischen der Einlasskammer 142 und der Auslasskammer 144 sowie Außenwände 148 desselben großen mechanischen und thermischen Belastungen ausgesetzt sind und dabei insbesondere einen dichten Abschluss mit der Ventilplatte 140 sicherstellen müssen, ist der Zylinderkopf vorzugsweise aus einem eine Eisenkohlenstofflegierung aufweisenden Gussmaterial hergestellt.

Beispielsweise kann das Gussmaterial ein Stahlguss sein.

Bevorzugt ist es jedoch, wenn das Gussmaterial des Zylinderkopfes 140 aus Gusseisen ist.

Dabei wird ein Gusseisen mit Graphit, insbesondere ein Gusseisen mit Kugelgraphit oder Vermiculargraphit bevorzugt.

Die die Exzenter 72, 74, 76 tragende Antriebswelle 70 ist einerseits in dem frontseitigen Deckel 22 gelagert, insbesondere in einer Lageraufnahme 152, die auf einer dem Antriebsraum 38 zugewandten Seite der Einwölbung 36 angeordnet ist und einen in die Lageraufnahme 152 eingreifenden Endabschnitt der Antriebswelle 70 aufnimmt.

Ferner erstreckt sich die Antriebswelle durch den Antriebsraum 38 bis zu einer Zwischenwand 156 der Gehäusehülse 16, die zwischen dem Antriebsraum 38 und einem Motorraum 158, ausgebildet in der Gehäusehülse 16, angeordnet ist.

Auch im Bereich der Zwischenwand 156 erfolgt eine Lagerung der Antriebswelle 70 in einem die Zwischenwand 156 durchsetzenden Lagerabschnitt 162 der Antriebswelle 70, wobei die Zwischenwand 156 zur Lagerung des Lagerabschnitts 162 eine Lagerbuchse 164 bildet.

Damit ist der Antriebsraum 38 in Richtung der Mittelachse 14 der Gehäusehülse 16 begrenzt einerseits durch den frontseitigen Deckel 22 und andererseits durch die Zwischenwand 156, so dass zwischen diesen ein die Exzenter 72, 74, 76 tragender Antriebsabschnitt 166 der Antriebswelle 70 in dem Antriebsraum 38 erstreckt.

In dem Motorgehäuseabschnitt 28 der Gehäusehülse 16 ist ein als Ganzes mit 170 bezeichneter Elektromotor angeordnet, welcher einen Stator 172 aufweist, der drehfest in dem Motorraum 158 angeordnet ist und einen Rotor 174 aufweist, der auf einem sich im Anschluss an den Lagerabschnitt 162 in dem Motorraum 158 erstreckenden Rotorträgerabschnitt 176 drehfest angeordnet ist.

Wie in Fig. 1 dargestellt, ist in dem auf einer dem Antriebsraum 38 gegenüberliegenden Seite der Zwischenwand 156 liegenden Motorraum 158 des Gesamtgehäuses 12 ein Elektromotor 170 angeordnet, welcher einen Stator 172 aufweist, der in dem Motorgehäuseabschnitt 28 drehfest gelagert ist und einen Rotor 174, der vom Stator 172 umschlossen und auf einem Rotorträgerabschnitt 176 der Antriebswelle 70 sitzt, der um eine Rotorachse 178 drehbar ist, so dass der Rotor 174 in der Lage ist, über den Rotorträgerabschnitt 176 die Antriebswelle 70 und somit auch über die Antriebseinheiten 92, 94, 96 die Kolben 62, 64, 66 anzutreiben.

Zwischen dem Rotor 174 und dem Stator 172 ist dabei ein Spalt 173 ausgebildet.

Die Lagerung des Stators 172 in dem Motorgehäuseabschnitt 28 erfolgt vorzugsweise, wie in Fig. 4, 5 und 6 dargestellt, durch zwischen einer Außenseite 182 des Stators 172 und einer Statoraufnahmefläche 184 des Motorgehäuseabschnitts 28 wirksame Tragelemente 192 und 194, die in radialer Richtung zur Rotorachse 178 federelastisch deformierbar sind und den Stator 172 relativ zur Statoraufnahmefläche 184 abstützen.

Vorzugsweise umfasst jedes der Tragelemente 192, 194 wie beispielsweise in Fig. 5 und 6 dargestellt, in radialer Richtung zur Rotorachse 178 federelastisch deformierbare Körper 202, die beispielsweise den Stator 172 an der Außenseite 182 abstützen, und in Richtung der Rotorachse 178 gesehen beiderseits der federelastisch deformierbaren Körper 202 angeordnete und die elastischen Körper 202 miteinander verbindende Halteelemente 204 und 206, die sich an der Statoraufnahmefläche 184 des Motorgehäuseabschnitts 28 abstützen.

Es ist aber auch möglich, dass sich die Halteelemente 204 und 206 an der Außenseite 182 des Stators 172 und die elastisch deformierbaren Körper 202 an der Statoraufnahmefläche 184 des Motorgehäuseabschnitts 28 abstützen.

Wie in Fig. 5 und 6 exemplarisch im Zusammenhang mit dem Tragelement 192 dargestellt, lassen sich diese Tragelemente 192, 194 durch ein Bandmaterial 208 in Form einer ringförmigen Spange mit im Abstand voneinander stehenden Enden 210 realisieren, dessen Randbereiche 212 und 214 die Halteelemente 204 und 206 bilden und in dessen Mittelbereich 216 die elastisch deformierbaren Körper 202 durch in das Bandmaterial 208 eingeprägte Strukturen gebildet sind, die sich zwischen den Randbereichen 212 und 214 erheben und Abstützbereiche 222 bilden, die an der Außenseite 182 des Stators 172 anliegen und über ansteigende und in einen spitzen Winkel zur diese abstützenden Fläche, in Fig. 5 zur Statoraufnahmefläche 184, verlaufende Flankenbereiche 224 und 226 in Umlaufrichtung um die Rotorachse 178 mit Fußbereichen 228 verbunden sind, die an der Statoraufnahmefläche 184 anliegen, und außerdem in Richtung parallel zur Rotorachse 178 über in einem spitzen Winkel zur abstützenden Statoraufnahmefläche 184 verlaufende Flankenbereiche 234 und 236 mit den Randbereichen 212 und 214 verbunden sind, die ebenfalls an der Statoraufnahmefläche 184 anliegen.

Durch die Ausbildung der Tragelemente 192, 194 aus einem Bandmaterial 208 mit im Abstand voneinander angeordneten Enden 210 lassen sich diese spanfrei in die Statoraufnahmefläche 184 einsetzen.

Insbesondere bilden die Flankenbereiche 234 und 236 Einschubschrägen, die eine spanfreie Montage oder Demontage des Stators 172 ermöglichen.

Vorzugsweise erlauben die Tragelemente 192, 194 die Montage des "harten" Stators 172 im "weichen" Motorgehäuseabschnitt 28 wenn dieses aus Leichtmetall, insbesondere Aluminium, ausgebildet ist, ohne dass im Motorgehäuseabschnitt 28 Verletzungen desselben auftreten. Das gleiche gilt beim Auswechseln des Elektromotors 102.

Im Übrigen ist auch in diesem Fall die Ausbildung der Gehäusehülse 16 mit einer möglichst kreiszylindrischen Querschnittsform von Vorteil, da auch in diesem Fall die zur Aufnahme des Elektromotors 170 erforderlichen Kräfte und die Druckkräfte im Motorgehäuseabschnitt 28 optimal aufgenommen werden können, insbesondere ohne nennenswerte radiale Aufweitung des Motorgehäuseabschnitts 28, so dass wiederum eine präzise Lagerung des Elektromotors 102 durch die Tragelemente 192 und 194 möglich ist.

Durch die mit geringer Steigung zur diese abstützenden Fläche, in Fig. 6 zur Statoraufnahmefläche 184, verlaufenden Flankenbereiche 224 und 226 sowie 234 und 236 erfolgt die federelastische Deformation der deformierbaren Körper 202 in erster Linie in den Flankenbereichen 224, 226 und 234 und 236, wie in Fig. 5 bei den Flankenbereichen 224 und 226 gestrichelt dargestellt.

Vorzugsweise sind die federelastischen Körper 202 so ausgebildet, dass sie sämtlichen Variationen des radialen Abstands RA (Fig. 6) zwischen der Außenseite 182 des Stators 172 und der Statoraufnahmefläche 184 durch elastische Deformation folgen, ohne dass sich plastische Deformationen im Bereich der elastischen Körper 202, insbesondere der Flankenbereiche 224, 226 sowie 234 und 236, einstellen.

Dadurch besteht die Möglichkeit, unabhängig von der thermischen und/oder druckbedingten radialen Ausdehnung des Motorgehäuseabschnitts 28 sowie der thermisch bedingten radialen Ausdehnung des Stators 172 den Stator 172 stets koaxial zur Rotorachse 178 zu halten.

Derartige druckbedingte radiale Ausdehnungen des Motorgehäuseabschnitts 22 treten insbesondere dadurch auf, dass der Motorraum 158 unter Druck steht und die Gehäusehülse 16 des Gesamtgehäuses 12 aus Leichtmetall hergestellt ist.

Zusätzlich zu der Druckbelastung des Motorgehäuseabschnitts 28 kommt noch eine thermische Aufweitung je nach Betriebszustand des Stators 172 und des Motorgehäuseabschnitts 28 hinzu.

Da sämtliche derartigen Deformationen, die sich in einer Veränderung des radialen Abstands RA auswirken, durch die federelastischen Körper 202 in Form rein elastischer Deformationen aufgenommen werden, kann ein optimal geringer Spalt 173 zwischen dem Rotor 174 und dem Stator 172 unabhängig vom Betriebszustand des Kältemittelverdichters aufrechterhalten werden.

Dadurch, dass sämtliche elastischen Elemente 202 beispielsweise in einem Bandmaterial 208 angeordnet sind und relativ zueinander durch die Halteelemente 204 und 206 in ihren Positionen gehalten werden, können die Halteelemente 204 und 206 um den Stator 172 nahezu geschlossen umlaufend in senkrecht zur Rotorachse 178 verlaufenden Ebenen liegen und dadurch die elastischen Elemente 202 relativ zur Außenseite 182 des Stators 172 und zur Statoraufnahmefläche 184 in definierten Positionen halten.

Zur exakten Positionierung der Tragelemente 192 und 194 im Motorgehäuseabschnitt 28 ist vorzugsweise im Anschluss an die Rotoraufnahmefläche 184 und zwar auf einer dem Antriebsraum 22 zugewandten Seite eine um die Rotorachse 178 umlaufende Stufe 242 vorgesehen, die zur Positionierung eines des dem Antriebsraum 38 zugewandten Tragelements 192 dient.

Um das zweite Tragelement 194 exakt relativ zum ersten Tragelement 192 positionieren zu können, wäre es prinzipiell denkbar, in dem Motorgehäuseabschnitt 28 ebenfalls eine Stufe vorzusehen, dies würde jedoch eine weitere Schwächung einer Wandstärke des Motorgehäuseabschnitts 22 bedeuten.

Aus diesem Grund ist zwischen den Tragelementen 192 und 194 wie in Fig. 4 dargestellt, ein Distanzelement 244 vorgesehen, welches beispielsweise an den Halteelementen 206 und 204 des Tragelements 194 beziehungsweise 192 anliegt und somit die exakte Lage des zweiten Tragelements 194 relativ zum ersten Tragelement 192 vorgibt.

Das Distanzelement 244 ist beispielsweise so ausgebildet, dass es an der Statoraufnahmefläche 184 des Motorgehäuseabschnitts 22 anliegt und die Rotorachse 178 teilweise oder vollständig umschließend verläuft, um die Tragelemente 192 und 194 im Bereich ihres gesamten Verlaufs um die Rotorachse 178 relativ exakt positioniert zu halten.

Beispielsweise sind die Tragelemente 192, 194 und/oder das Distanzelement 244 durch ringförmige Blechelemente, insbesondere aus Bandmaterial 208, mit im Abstand voneinander stehenden Enden 210 gebildet, welche die Tendenz haben, sich in radialer Richtung aufzuweiten, so dass diese Blechelemente sich selbsttätig an der Statoraufnahmefläche 184 anlegten und durch Reibschluss fixiert sind.

Dadurch lassen sich die Tragelemente 192, 194 und gegebenenfalls auch das Distanzelement 244 spanfrei in die Statoraufnahmefläche 184 einsetzen.

Zur elektrischen Versorgung des Elektromotors 170 ist vorzugsweise in dem rückseitigen Deckel 24 ein Kontakteinsatz 252 vorgesehen, welcher elektrische Kontaktelemente 254 aufnimmt, die durch den rückseitigen Deckel 24 hindurchgeführt sind (Fig. 1).

Auf einer dem Motorraum 158 abgewandten Seite ist auf den Kontakteinsatz 252 ein Kontaktstecker 256 aufsteckbar, über welchen eine Kontaktierung sämtlicher im Kontakteinsatz 252 aufgenommener Kontaktelemente 254 zum Anschluss des Elektromotors 170 an eine Stromquelle oder einen Umrichter 268 erfolgt.

Ferner ist in dem rückseitigen Deckel 24 (Fig. 1) ein zweiter Kontakteinsatz 262 vorgesehen, welcher zusätzliche elektrische Kontaktelemente 264 aufweist. Vorzugsweise dienen diese zusätzlichen Kontaktelemente 264 zur Herstellung von elektrischen Verbindungen mit im Gesamtgehäuse 12 angeordneten Sensoren, beispielsweise Drucksensoren 272, und/oder Temperatursensoren 274 und/oder Drehzahlsensoren 276, welche zur Überwachung der Verdichterfunktion und der Motorfunktion dienen, so dass vorzugsweise eine elektrische Zuleitung zu sämtlichen für die Verdichterfunktion und/oder der Motorfunktion dienenden und im Gesamtgehäuse 12 angeordneten Sensoren über den Kontakteinsatz 262 und einen Kontaktstecker 266 erfolgt.

Es ist aber auch möglich sämtliche elektrischen Kontaktelemente 254 und 264 in einem entsprechend komplex ausgebildeten Kontakteinsatz und einen entsprechend ausgebildeten Kontaktstecker vorzusehen.

Darüber hinaus ist in dem rückseitigen Deckel 24 (Fig. 1) ebenfalls noch der Kältemittelanschluss 278 vorgesehen, über welchen direkt unter Niederdruck stehendes Kältemittel dem Motorraum 158, und zwar auf einer dem Antriebsraum 38 gegenüberliegenden Seite, zuführbar ist, welches dabei den Elektromotor 170 durchströmt, diesen kühlt und dann in die Einlasskammer 142 eintritt.

Der rückseitige Deckel 24 liegt ebenfalls an einer von der Gehäusehülse 16 gebildeten Stirnfläche 282 an und greift in eine zylindrische Innenfläche 284 der Gehäusehülse 16 ein.

Zur optimalen Raumausnutzung ist der rückseitige Deckel 24 mit einer sich von der Stirnfläche 282 weg nach außen erstreckenden Auswölbung 286 versehen und somit in der Lage, Teile von Wicklungsköpfen 288 des Stators 172 aufzunehmen und so eine kompakte Bauweise des Gehäuses 12 zu ermöglichen.

Die Führung des Kältemittels bei dem vorstehend beschriebenen Ausführungsbeispiel des erfindungsgemäßen Kältemittelverdichters lässt sich besonders vorteilhaft anhand der schematisierten Darstellungen des Kältemittelverdichters gemäß Fig. 1 in den Fig. 7 bis 9 beschreiben.

Wie in Fig. 7 dargestellt, tritt das zu verdichtende Kältemittel durch den Kältemittelanschluss 278 in den Motorraum 158 ein und strömt einerseits durch den Spalt 173 zwischen dem Stator 172 und dem Rotor 174 und andererseits entlang der Außenseite 182 des Stators 172 und der Statoraufnahmefläche 184 des Motorgehäuseabschnitts 28 außen am Stator 172 entlang in Richtung der Zwischenwand 156 zwischen dem Antriebsraum 38 und dem Motorraum 158 und dann über einen in der Zwischenwand 156 vorgesehenen Kanal 292 in Richtung der Ventilplatte, durchsetzt in der Ventilplatte 120 eine Zutrittsöffnung 294 und tritt dann in die Einlasskammer 142 des Zylinderkopfes 140 ein.

Außerdem strömt das Kältemittel von dem Kanal 292 noch über einen Kanal 296 in den Antriebsraum 38 um diesen auf Niederdruck zu halten.

Dieser Einlasskammer des Zylinderkopfes 140 ist ein am Zylinderkopf 140 vorgesehenes Überdruckventil 300 zugeordnet, welches in der Lage ist, einen in der Einlasskammer 142 auftretenden Überdruck abzubauen.

Aus der Einlasskammer 142 erfolgt dann ein Ansaugen des Kältemittels durch die sich in den Zylindern 42, 44, 46 bewegenden Kolben 62, 64, 66 des Kältemittels und ein Verdichten, so dass das Kältemittel dann durch die Auslassventile 132, 134 und 136 in die Auslasskammer 144 eintritt.

Auch der Auslasskammer 144 ist wiederum ein Überdruckventil 302 zugeordnet, um auch ein möglicherweise in der Auslasskammer 144 auftretenden Überdruck abzubauen.

Das sich dann in der Auslasskammer 144 sammelnde und auf Hochdruck verdichtete Kältemittel tritt dann über einen Hochdruckanschluss 304 aus dem Zylinderkopf 140 aus und wird von diesem ausgehend abgeleitet.

Bei einer Variante des ersten Ausführungsbeispiels, dargestellt in den Fig. 10 und 11 sind in dem Zylindergehäuseblock 40V auf einander gegenüberliegenden Seiten der in der Reihenrichtung 48 aufeinanderfolgend angeordneten Zylinder 42, 44, 46 jeweils Ausnehmungen 312, 314, 316 und 318 angeordnet.

Außerdem ist insbesondere auf einer dem Motorgehäuseabschnitt 28 zugewandten Seite eine quer zur Reihenrichtung 48 verlaufende Ausnehmung 322 angeordnet.

Vorzugsweise erstrecken sich alle Ausnehmungen 312, 314, 316 und 318 ausgehend von der Außenfläche 52 in den Zylindergehäuseblock 40V hinein und verlaufen berührungsfrei zu den Zylindern 42, 44, 46 bis zu einem die Ausnehmungen 312, 314, 316, 318, 322 im Bereich nahe der Innenseite 54 des Zylindergehäuseblocks 40V abschließenden Boden.

Die Ausnehmungen 312, 314, 316, 318, 322 erlauben zum einen eine Gewichtsreduktion und verbessern außerdem insbesondere das Verhalten bei thermischer Ausdehnung.

Die Ausnehmungen 312, 314, 316, 318 und 322 werden von der Ventilplatte überdeckt und insbesondere mit Ausnahme der Ausnehmung 312 durch diese verschlossen.

Die Ausnehmung 312 ist so angeordnet, dass in diese der Kanal 292 einmündet und von dieser ausgehend der Kanal 296 in den Arbeitsraum 38 verläuft, während die Ventilplatte 120 die Zutrittsöffnung 294 aufweist, so dass die Ausnehmung 312 von dem Kältemittel auf Niederdruck durchströmt ist.

Ferner sind vorzugsweise die jeweiligen Kragen 113, 115, 117 der Zylinderbüchsen 112, 114 und 116 so ausgebildet, dass deren sich quer zu der Reihenrichtung 48 erstreckende Bereiche eine größere Ausdehnung aufweisen als deren sich parallel zur Reihenrichtung 48 verlaufende Bereiche.

Hinsichtlich der weiteren Merkmale der Variante des ersten Ausführungsbeispiels wird vollinhaltlich auf die voranstehende Beschreibung des ersten Ausführungsbeispiels Bezug genommen.

Wie in den Fig. 12 bis 14 dargestellt, die das erste Ausführungsbeispiel der erfindungsgemäßen Kältemittelverdichtereinheit 10, insbesondere gemäß der Variante desselben zeigen, ist die Gehäusehülse 16 in nahe dem frontseitigen Deckel 22 und dem rückseitigen Deckel 24 jeweils mit Montageansätzen 332, 334, 336 versehen, die eine Montage der Kältemittelverdichtereinheit 10 an unterschiedlichsten Montageflächen ermöglichen.

So erlauben die Montageeinheiten 332 und 334 die Fixierung von Halteschienen 342 und 344 zur Montage auf einer im Wesentlichen horizontal verlaufenden Montagefläche 346, wobei unter einem im Wesentlichen horizontalen Verlauf ein Verlauf der Montagefläche 346 von plus/minus 20° relativ zur Horizontalen zu verstehen ist.

Vorzugsweise erfolgt der Einbau der erfindungsgemäßen Verdichtereinheit in einer derartigen Einbaulage, dass der Zylinderkopf 140 mitsamt dem Zylindergehäuseblock 40 bezogen auf eine vertikale Richtung 348 sich ausgehend von der Gehäusehülse 16 quer zu dieser verlaufend erstrecken, vorzugsweise ungefähr parallel zur Montagefläche 346, so dass dadurch eine vorteilhafte Einbaulage der Kältemittelverdichtereinheit 10 erreicht wird, bei welcher die maximale Höhe der Kältemittelverdichtereinheit 10 über der Montagefläche 346 durch die maximale Höhe der Gehäusehülse 16 über der Montagefläche 346 definiert ist.

Vorzugsweise verlaufen in dieser Einbaulage die Zylinder 42, 44, 46 quer zur vertikalen Richtung 348 und die Kolben 62, 64, 66 bewegen sich ebenfalls quer zur vertikalen Richtung 348, beispielsweise in eine Bewegungsrichtung, die mit der vertikalen Richtung 348 einen Winkel zwischen 70° und 110° einschließt.

Alternativ zur Verwendung der Montageansätze 332 und 334 besteht aber auch die Möglichkeit, die Montageansätze 334 und 336 zur Montage an einer ungefähr parallel zur vertikalen Richtung verlaufenden Montagefläche einzusetzen, wobei dabei ebenfalls die Bauhöhe der Kältemittelverdichtereinheit in vertikaler Richtung 348 ebenfalls durch den maximalen Durchmesser der Gehäusehülse 16 definiert ist.

Bei einem Einbau in dieser Einbaulage liegt das Schmiermittelbad 352 im Antriebsraum 38 so, dass es in der vertikalen Richtung 348 unterhalb der Kolben 62, 64, 66, im dargestellten Fall des Kolbens 66, liegt und auch unterhalb der Lage der Zylinder 42, 44, 46 liegt, so dass das Schmiermittelbad 352 den Verdichterbetrieb nicht beeinträchtigt (Fig. 14).

Dies ist insbesondere dadurch möglich, dass alle Zylinder 42, 44, 46 in der Reihenrichtung 48 aufeinanderfolgend angeordnet sind.

Ferner ist eine Schmiermittelfördereinheit 354 so angeordnet, dass ein Schmiermittelentnahmeelement 356, beispielsweise auch umfassend ein Rückschlagventil, beispielsweise in vertikaler Richtung 348 an einer bodenseitig tiefstliegenden Stelle in den Motorraum 158 mündet, um an dieser Stelle Schmiermittel aus dem Motorraum 158 aufzunehmen und einem Ejektor 358, angeordnet im Antriebsraum 38 und gespeist durch Schmiermittel aus dem Bereich der Lagerbuchse 164 für die Antriebswelle 70, zuzuführen, welcher das Schmiermittel in eine Auslassleitung 358 im Motorraum 38 einspeist, deren Auslass 362 vorzugsweise in vertikaler Richtung 348 über dem Schmiermittelbad 352 liegt.

Eine derartige Schmiermittelfördereinheit ist beispielsweise in der DE 22 50 947 A beschrieben, auf welche hinsichtlich weiterer Details Bezug genommen wird.

Bei einem zweiten Ausführungsbeispiel, dargestellt in den Fig. 15 bis 17, ist die Kältemittelverdichtereinheit prinzipiell identisch aufgebaut wie beim ersten Ausführungsbeispiel, allerdings dienen die Zylinder 42' und 44' lediglich zur Verdichtung von bei Niederdruck über einen Niederdruckanschluss 306' im Zylinderkopf 140 vorgesehenen Niederdruckanschluss für Kältemittel, so dass das dann in die Einlasskammer 142'a eintretende Kältemittel von den Kolben 62' und 64' in den Zylindern 42', 44' auf einen Mitteldruck verdichtet wird, mit welchem dann das Kältemittel in die Auslasskammer 144'a eintritt, die Auslasskammer 144'a über einen Mitteldruckanschluss 308' verlässt und gegebenenfalls nach Kühlung über den Kältemittelanschluss 278 dem Motorraum 158 zugeführt wird, den Elektromotor 170 einerseits zwischen Rotor 174 und Stator 172 und andererseits außenseitig des Stators 172 umströmt und in einen Kanal 292 in der Zwischenwand 156 eintritt, welcher einerseits zur Ventilplatte 20 und den Durchlass 294 in der Ventilplatte 20 und somit in eine Einlasskammer 142'b für Mitteldruck führt.

Aus dieser Einlasskammer 142'b erfolgt ein Ansaugen des Kältemittels durch den Kolben 66' im Zylinder 46', welcher das auf Mitteldruck zugeführte Kältemittel aus der Mitteldruckeinlasskammer 142'b ansaugt, auf Hochdruck verdichtet und der Auslasskammer 144'b zuführt, von welcher dieses dann über den Hochdruckanschluss 304' austritt.

Vorzugsweise ist der Kanal 292 aber auch durch den Kanal 298 in Richtung des Antriebsraums 38 geöffnet, so dass der Antriebsraum 38 vorteilhafterweise auf Mitteldruck gehalten werden kann und somit die auf die Kolben 62' und 64' sowie 66' wirkenden Druckdifferenzen geringer gehalten werden können.

Bei einer Variante des zweiten Ausführungsbeispiels ist ebenfalls der Zylindergehäuseblock 40' mit den Ausnehmungen 312, 314, 316, 318, 322 versehen, so dass diesbezüglich auf die Beschreibung der Variante des ersten Ausführungsbeispiels mit den Fig. 10 und 11 Bezug genommen wird.

Ferner sind insbesondere auch bei dem zweiten Ausführungsbeispiel den Montageansätzen 332, 334, 336 entsprechende Montageansätze vorgesehen, in gleicher Weise wie in den Fig. 12 bis 14 dargestellt, so dass auch Halteschienen 342 und 344 zur Montage auf einer im Wesentlichen horizontal verlaufenden Montagefläche 346 wie beim ersten Ausführungsbeispiel einsetzbar sind.

Eine derartige Montage ist aufgrund der in der Reihenrichtung 48' aufeinanderfolgenden Zylinder 42', 44', 46' realisierbar, wobei dann das Schmiermittelbad 352, wie in Fig. 14 dargestellt, ebenfalls in der vertikalen Richtung 348 unterhalb der Bewegungsrichtungen der Kolben 62', 64' und 66' und der Zylinder 42', 44' und 46' liegt und eine Oberfläche 353 des Schmiermittelbades 352 mit Abstand von diesen angeordnet ist, wie in Fig. 14 in Zusammenhang mit dem ersten Ausführungsbeispiel dargestellt.

Darüber hinaus ist auch - wie beim ersten Ausführungsbeispiel - eine Schmiermittelfördereinheit 354 vorgesehen, wobei ebenfalls auf die Ausführungen zum ersten Ausführungsbeispiel im Zusammenhang mit Fig. 14 Bezug genommen wird.

## Patentansprüche

1. Kältemittelverdichtereinheit (10), umfassend ein Gehäuse (12) mit einer endseitig verschlossenen Gehäusehülse (16), wobei die Gehäusehülse (16) einen Verdichtergehäuseabschnitt (26) umfasst, in welchem mindestens zwei Zylinder (42, 44, 46) mit jeweils einem in diesen angeordneten Kolben (62, 64, 66) und ein Antriebsraum (38) mit in diesem angeordneten und durch eine Antriebswelle (70) angetriebenen Antriebseinheiten (92, 94, 96) angeordnet sind, wobei die Gehäusehülse (16) einen Motorraum (158) mit einem in diesem angeordneten, die Antriebswelle (70) antreibenden Elektromotor (170) umfasst, wobei auf der Gehäusehülse (16) eine die Zylinder (42, 44, 46) überdeckende Ventilplatte (120) angeordnet ist, welche auf ihrer den Zylindern (42, 44, 46) gegenüberliegenden Seite einen Zylinderkopf (140) trägt, in welchem mindestens eine Einlasskammer (142) und mindestens eine Auslasskammer (144) angeordnet sind, **dadurch gekennzeichnet, dass** der Zylinderkopf (140) aus einem Eisen umfassenden Gussmaterial hergestellt ist und dass die Gehäusehülse (16), mit dem Verdichtergehäuseabschnitt (26) und ein die Zylinder (42, 44, 46) aufnehmender Zylindergehäuseblock (40) sowie der Motorgehäuseabschnitt (28) ein einstückiges Teil, insbesondere aus Leichtbaumaterial, bilden.

2. Kältemittelverdichtereinheit nach Anspruch 1, **dadurch gekennzeichnet, dass** der Zylinderkopf (140) aus einem eine Eisen-Kohlenstoff-Legierung aufweisenden Gussmaterial hergestellt ist und/oder dass insbesondere der Zylinderkopf (140) aus Stahlguss hergestellt ist, und/oder dass insbesondere der Zylinderkopf (140) aus Gusseisen hergestellt ist, und/oder dass insbesondere der Zylinderkopf (140) aus Gusseisen mit Graphit hergestellt ist, insbesondere dass der Zylinderkopf (140) aus Gusseisen mit Kugelgraphit oder Vermiculargraphit hergestellt ist.

3. Kältemittelverdichtereinheit nach einem der voranstehenden Ansprüche, **dadurch gekennzeichnet, dass** die Gehäusehülse (16) mit dem Verdichtergehäuseabschnitt (26), dem Zylindergehäuseblock (40) und dem Motorgehäuseabschnitt (28) aus Leichtmetall, insbesondere aus Aluminium, hergestellt ist.

4. Kältemittelverdichtereinheit nach einem der voranstehenden Ansprüche, **dadurch gekennzeichnet, dass** die Gehäusehülse (16) mit dem Verdichtergehäuseabschnitt (26), dem Zylindergehäuseblock (40) und dem Motorgehäuseabschnitt (28) aus einer Aluminiumgusslegierung mit Silizium hergestellt ist.

5. Kältemittelverdichtereinheit nach einem der voranstehenden Ansprüche, **dadurch gekennzeichnet, dass** die Gehäusehülse (16) mit dem Verdichtergehäuseabschnitt (26), dem Zylindergehäuseblock (40) und dem Motorgehäuseabschnitt (28) als Gussteil, insbesondere aus Leichtmetallguss, hergestellt ist.

6. Kältemittelverdichtereinheit nach einem der voranstehenden Ansprüche, **dadurch gekennzeichnet, dass** in dem Zylindergehäuseblock (40) die Zylinder (42, 44, 45) in einer Reihenrichtung (48), die insbesondere parallel zur Antriebswelle (70) verläuft, aufeinanderfolgend angeordnet sind.

7. Kältemittelverdichtereinheit nach einem der voranstehenden Ansprüche, **dadurch gekennzeichnet, dass** der Zylindergehäuseblock (40) zusätzlich zu den Zylindern (42, 44, 45) von diesen separate Ausnehmungen (312, 314, 316, 318, 322) aufweist.

8. Kältemittelverdichtereinheit nach einem der voranstehenden Ansprüche, **dadurch gekennzeichnet, dass** die Gehäusehülse (16) endseitig Montageöffnungen (21, 23) aufweist, die mit Gehäusedeckeln (22, 24) verschlossen sind, insbesondere dass die Gehäusedeckel (22, 24) aus Leichtmetall, insbesondere aus Aluminium sind, und/oder dass insbesondere die Gehäusedeckel (22, 24) gewölbt ausgebildet sind, und/oder dass insbesondere einer der Gehäusedeckel (22) eine sich in die Gehäusehülse (16) hineinerstreckende Einwölbung (36) aufweist, und/oder dass insbesondere einer der Gehäusedeckel (24) eine sich von der Gehäusehülse (16) weg wölbende Auswölbung (286) aufweist.

9. Kältemittelverdichtereinheit nach Anspruch 8, **dadurch gekennzeichnet, dass** einer der Gehäusedeckel (24) mit mindestens einem Kontakteinsatz (252) zur Durchführung elektrischer Anschlüsse (264) versehen ist.

10. Kältemittelverdichtereinheit nach einem der voranstehenden Ansprüche, **dadurch gekennzeichnet, dass** einer der Gehäusedeckel (24) mit einem Kältemittelanschluss (278) versehen ist.

11. Kältemittelverdichtereinheit nach einem der voranstehenden Ansprüche, **dadurch gekennzeichnet, dass** die Gehäusehülse (16) mit einer einstückig an diese angeformten und den Antriebsraum (38) vom Motorraum (158) trennenden Zwischenwand (156) versehen ist, dass insbesondere in der Zwischenwand (156) ein Lagerabschnitt (164) für die diese durchsetzende Antriebswelle (17) vorgesehen ist.

12. Kältemittelverdichtereinheit nach einem der voranstehenden Ansprüche, **dadurch gekennzeichnet, dass** der Zylinderkopf (140) einen Hochdruckanschluss (304,304') für Kältemittel aufweist.

13. Kältemittelverdichtereinheit nach einem der voranstehenden Ansprüche, **dadurch gekennzeichnet, dass** der Zylinderkopf (140) einen Anschluss (306') für Kältemittel auf Niederdruck aufweist.

14. Kältemittelverdichtereinheit nach einem der voranstehenden Ansprüche, **dadurch gekennzeichnet, dass** der Motorraum (158) von angesaugtem Kältemittel durchströmt ist, insbesondere dass das den Motorraum (158) durchströmende Kältemittel durch einen Kanal (292) einer Durchlassöffnung (294) in der Ventilplatte (120) zugeführt ist, und/oder dass insbesondere das Kältemittel nach Kühlung des Elektromotors (170) in eine Einlasskammer (142) des Zylinderkopfes (140) eintritt und/oder dass insbesondere der Kanal (292) in die Zwischenwand (156) eingeformt ist und/oder dass insbesondere der Kanal (292) mit einem zum Antriebsraum (28) führenden Kanal (296) verbunden ist.

15. Kältemittelverdichtereinheit nach einem der voranstehenden Ansprüche, **dadurch gekennzeichnet, dass** der Zylindergehäuseblock (40) mindestens einen Zylinder (42', 44') zur Verdichtung von Kältemittel ausgehend von Niederdruck auf Mitteldruck und mindestens einen Zylinder (46') zur Verdichtung von Kältemittel von Mitteldruck auf Hochdruck aufweist, dass insbesondere der Zylinderkopf (140) eine Einlasskammer (142'a) für Kältemittel auf Niederdruck, eine Auslasskammer (144'a) für Kältemittel auf Mitteldruck, eine Einlasskammer (142'b) für Kältemittel auf Mitteldruck und eine Auslasskammer (144'b) für Kältemittel auf Hochdruck aufweist.

16. Kältemittelverdichtereinheit nach einem der voranstehenden Ansprüche, **dadurch gekennzeichnet, dass** der Zylinderkopf (140) mit einem mit der Auslasskammer (144) für auf Hochdruck verdichtetes Kältemittel verbundenen Überdruckventil (302) versehen ist.

17. Kältemittelverdichtereinheit nach einem der voranstehenden Ansprüche, **dadurch gekennzeichnet, dass** der Zylinderkopf (140) mit einem mit der Einlasskammer (142) verbundenen Überdruckventil (300) versehen ist.

18. Kältemittelverdichtereinheit nach einem der voranstehenden Ansprüche, **dadurch gekennzeichnet, dass** der Zylindergehäuseblock (40, 40') derart an der Gehäusehülse (16) angeordnet ist, dass sich die Zylinder (42, 44, 46, 42', 44', 46') quer zu einer vertikalen Richtung (348) erstrecken und/oder dass insbesondere das Gehäuse (12) in einer Betriebsposition so angeordnet ist, dass der Zylindergehäuseblock (40, 40') die Ventilplatte (120) und der Zylinderkopf (140) relativ zur Gehäusehülse (16) in einer Richtung quer zu einer vertikalen Richtung (348) auf einer Seite der Gehäusehülse (16) angeordnet sind und/oder dass insbesondere ein sich im Antriebsraum (38) des Verdichtergehäuseabschnitts (26) ausbildendes Schmiermittelbad (352) in vertikaler Richtung (348) unterhalb der Zylinder (42, 44, 46) und im Abstand von diesen angeordnet ist und/oder dass insbesondere in dem Verdichtergehäuseabschnitt (26) eine Schmiermittelfördereinheit (354) vorgesehen ist, welche aus dem Motorraum (158) Schmiermittel aufnimmt und dem Schmiermittelbad (352) im Verdichtergehäuseabschnitt (26) zuführt.

19. Kältemittelverdichtereinheit nach einem der voranstehenden Ansprüche, **dadurch gekennzeichnet, dass** das Gehäuse (12) mit mindestens zwei Montageansätzen (332, 334, 336) versehen ist, die eine Montage des Gehäuses (12) derart erlauben, dass der Zylindergehäuseblock (40), die Ventilplatte (120) und der Zylinderkopf (140) relativ zur Gehäusehülse (16) in Richtung quer zu einer vertikalen Richtung (348) auf einer Seite an der Gehäusehülse angeordnet sind, insbesondere dass die Montageansätze (332, 334, 336) an der Gehäusehülse (16) angeordnet sind.

20. Kältemittelverdichtereinheit (10) nach einem der voranstehenden Ansprüche, **dadurch gekennzeichnet, dass** der Stator (172) in dem Motorgehäuseabschnitt (28) mittels in den Motorraum (158) eingesetzten Tragelementen (192, 194) gelagert ist, die einerseits an einer Statoraufnahmefläche (184) des Motorgehäuseabschnitts (28) anliegen und andererseits den in die Tragelemente (192, 194) eingesetzten Stator (172) an seiner Außenseite (182) umfassen und federelastisch relativ zur Statoraufnahmefläche (184) abstützen, insbesondere dass die Tragelemente (192, 194) federelastische Körper (202) aufweisen, die so dimensioniert sind, dass sie in allen beim Betrieb des Kältemittelverdichters (10) auftretenden Betriebszuständen des Motorgehäuseabschnitts (28) in einem elastisch deformierten Zustand sind und/oder dass insbesondere die Tragelemente (192, 194) um den Stator (172) herum verlaufend angeordnet sind und den Stator (172) jeweils auf gegenüberliegenden Seiten der Rotorachse (178) mehrfach relativ zur Statoraufnahmefläche (184) des Motorgehäuseabschnitts (28) abstützen, und/oder dass insbesondere die Tragelemente (192, 194) in definierten Winkelabständen um die Rotorachse (178) herum angeordnete elastische Körper (202) aufweisen.

21. Kältemittelverdichtereinheit nach einem der voranstehenden Ansprüche, **dadurch gekennzeichnet, dass** die elastischen Körper (202) durch ein diese relativ zueinander positionierendes und um den Stator (172) umlaufendes Bandmaterial (208) relativ zueinander positioniert sind, insbesondere dass die elastischen Körper (202) in das Bandmaterial (208) eingeformt sind und/oder dass insbesondere das Bandmaterial (208) als ringähnliche Spange mit offenen Enden (210) ausgebildet ist, und/oder dass insbesondere die Tragelemente (192, 194) aus einem federelastischen Material, insbesondere Federstahl, gebildet sind und/oder dass insbesondere die federelastischen Körper (202) in einem spitzen Winkel zur Außenseite (182) des Stators (172) und/oder zur Statoraufnahmefläche (184) zwischen Fußbereichen (228) und Abstützbereichen (222), von denen die einen an der Außenseite (182) des Stators (172) und die anderen an der Statoraufnahmefläche (184) anliegen, verlaufende Flankenbereiche (224, 226, 234, 236) aufweisen und/oder dass insbesondere die federelastischen Körper (202) aufeinanderfolgend in ein federelastisches Bandmaterial (208) eingeformt sind, so dass aufeinanderfolgende Abstützbereiche (222) an einer Außenseite (182) des Stators (172) oder an der Statoraufnahmefläche (184) anliegen und aufeinanderfolgende Fußbereiche (228) an der Statoraufnahmefläche (184) oder der Außenseite (182) des Stators (172) anliegen und/oder dass insbesondere die federelastischen Körper (202) zwischen um den Stator (172) umlaufend angeordneten Randbereichen (212, 214) liegen und die Abstützbereiche (222) über in einem spitzen Winkel zur Außenseite (182) des Stators (172) und/oder zur Statoraufnahmefläche (184) verlaufende Flankenbereiche (234, 236) mit den Randbereichen (212, 214) verbunden sind, dass insbesondere einerseits die Abstützbereiche (222) an der Außenseite (182) des Stators (172) oder der Statoraufnahmefläche (184) und andererseits die Randbereiche (212, 214) an der Statoraufnahmefläche (184) oder der Außenseite (182) des Stators (172) anliegen.

22. Kältemittelverdichtereinheit nach Anspruch 20 oder 21, **dadurch gekennzeichnet, dass** in Richtung der Rotorachse (178) aufeinanderfolgend angeordnete Tragelemente (192, 194) durch ein Distanzelement (244) im Abstand voneinander in dem Motorgehäuseabschnitt (28) positioniert sind, dass insbesondere eines der Tragelemente (192) hinsichtlich seiner Position in dem Motorgehäuseabschnitt (28) durch eine sich an die Statoraufnahmefläche (184) anschließende Stufe (146) positioniert ist.

23. Kältemittelverdichtereinheit nach einem der voranstehenden Ansprüche, **dadurch gekennzeichnet, dass** die Kältemittelverdichtereinheit für CO₂ als Kältemittel ausgelegt ist.
